# EUROPÄISCHE PATENTSCHRIFT

(11) **EP 0 436 550 B1**
(45) Veröffentlichungstag und Bekanntmachung des Hinweises auf die Patenterteilung: **26.05.1993**
(21) Anmeldenummer: 89908820.7
(22) Anmeldetag: 01.08.1989
(51) Int. Cl.: F02M 59/44, F02M 41/12

(54) **KRAFTSTOFFEINSPRITZPUMPE FÜR BRENNKRAFTMASCHINEN**
FUEL INJECTION PUMP FOR INTERNAL COMBUSTION ENGINES
POMPE A INJECTION DE CARBURANT POUR MOTEURS A COMBUSTION INTERNE

(30) Priorität: 01.10.1988 DE 3833398
(43) Veröffentlichungstag der Anmeldung: 17.07.1991
(73) Patentinhaber: ROBERT BOSCH GMBH, 70442 Stuttgart (DE)
(72) Erfinder: DOBLER, Klaus, D-7016 Gerlingen (DE); HACHTEL, Hansjörg, D-7251 Weissach (DE)
(86) Internationale Anmeldenummer: DE8900498
(87) Internationale Veröffentlichungsnummer: WO9003511

(56) Entgegenhaltungen:
- DE-A- 3 637 290
- FR-A- 2 321 110
- FR-A- 2 528 496
- FR-A- 2 529 620
- GB-A- 1 149 885
- GB-A- 2 034 401
- GB-A- 2 136 060

## Beschreibung

Die Erfindung betrifft eine Kraftstoffeinspritzpumpe nach der Gattung des Anspruchs 1. Eine solche Kraftstoffeinspritzpumpe ist durch die DE-A1 36 37 290 bekannt. Diese Kraftstoffeinspritzpumpe weist einen von einem Pumpengehäuse umschlossenen, kraftstoffgefüllten Pumpeninnenraum auf, in dem ein Mengenverstellorgan in Form eines auf einem Pumpenkolben verschiebbaren Ringschiebers angeordnet ist, durch den die vom Pumpenkolben unter Hochdruck geförderte Kraftstoffeinspritzmenge gesteuert wird. Das Mengenverstellorgan ist durch eine Welle verstellbar, die über einen exzentrisch an dieser angeordneten Mitnehmer am Mengenverstellorgan angreift. Dem Mengenverstellorgan ist ein Weggeber zugeordnet, durch den dessen aktuelle Stellung erfaßt wird und der nach dem Prinzip eines berührungslos messenden Meßverfahrens arbeitet. Der Weggeber weist einen mit dem Mengenverstellorgan bewegten mechanischen Teil auf, der am Mengenverstellorgan angeordnet ist. Außerdem weist der Weggeber einen ortsfesten elektrischen Teil auf, der in einer Bohrung im Pumpengehäuse eingesetzt ist. Die zum Pumpeninnenraum weisende Stirnseite des ortsfesten Teils des Weggebers ist dem Kraftstoff ausgesetzt, während die Rückseite des ortsfesten Teils, an der die elektrischen Anschlüsse angebracht sind, vom Kraftstoff getrennt ist. Es ist dabei jedoch eine Abdichtung der Bohrung im Bereich des ortsfesten Teils erforderlich, um ein Austreten von Kraftstoff und einen Kontakt der elektrischen Anschlüsse mit Kraftstoff zu verhindern, was einen erhöhten Fertigungsaufwand bedeutet.

Durch die DE-A1 31 48 596 ist es außerdem bekannt, die Position eines in einem Pumpengehäuse angeordneten Stellelements mit Hilfe eines Potentiometer-Gebers zu erfassen. Das Stellelement wird dabei von einer Verstellwelle betätigt und die Position des Stellelements über die Verstellwelle durch den Potentiometer-Geber erfaßt. Der Potentiometer-Geber ist über elektrische Anschlußleitungen mit außerhalb des Pumpengehäuses befindlichen Meßeinrichtungen verbunden. Der Potentiometer-Geber hat den Nachteil, daß er mit mechanischen Schleifkontakten arbeitet, die einem Verschleiß unterliegen. Um den Potentiometer-Geber in einem kraftstoffgefüllten Raum betreiben zu können, sind besondere Maßnahmen erforderlich, beispielsweise hinsichtlich der Werkstoffauswahl. Die druckdichte Durchführung der elektrischen Anschlußleitungen durch das Pumpengehäuse erfordert einen großen Aufwand.

Die Kraftstoffeinspritzpumpe mit den Merkmalen des Anspruchs 1 oder des unabhängigen Anspruchs 5 hat demgegenüber den Vorteil, daß der ortsfeste elektrische Teil des Weggebers außerhalb des Pumpengehäuses angeordnet ist, so daß keine Abdichtungsmaßnahmen erforderlich sind und dieser außerdem in für das Meßverfahren günstiger Weise den topfförmigen Abschnitt des Pumpengehäuses umgebend angeordnet ist, so daß die Stellung des beweglichen Teils sicher von außerhalb des Pumpengehäuses erfaßt werden kann.

In den abhängigen Ansprüchen sind vorteilhafte Ausgestaltungen der Kraftstoffeinspritzpumpe gekennzeichnet. Im Anspruch 6 ist ein Meßverfahren angegeben, mit dem die Position des beweglichen Teils des Weggebers berührungslos erfaßt werden kann.

Ausführungsbeispiele der Erfindung sind in der Zeichnung dargestellt und in der nachfolgenden Beschreibung näher erläutert. Es zeigen Figur 1 eine Kraftstoffeinspritzpumpe im Längsschnitt mit einem ersten Ausführungsbeispiel eines Weggebers, die Figuren 2 und 3 weitere Ausführungsbeispiele des Weggebers und Figur 4 die Kraftstoffeinspritzpumpe im Querschnitt entlang Linie IV-IV in Figur 1 mit einem vierten Ausführungsbeispiel des Weggebers.

### Beschreibung der Ausführungsbeispiele

Eine in Figur 1 dargestellte Kraftstoffeinspritzpumpe weist einen in einem Pumpengehäuse 1 angeordneten Pumpenkolben 2 auf, der in einem Pumpenzylinder 3 geführt einerseits einen Pumpenarbeitsraum 4 einschließt und andererseits aus dem Pumpenzylinder 3 in einen kraftstoffgefüllten Pumpeninnenraum 5 ragt. Der Druck des Kraftstoffs im Pumpeninnenraum 5 wird dabei zur Durchführung von Steuerfunktionen drehzahlabhängig gesteuert. Der Pumpenkolben 2 ist auf seiner in den Pumpeninnenraum 5 ragenden Seite über eine Hubscheibe 6 mit einer Antriebswelle 7 verbunden. Die Hubscheibe 6 stützt sich über in einem Rollenring 8 angeordnete Rollen 9 am Pumpengehäuse 1 ab. Der Rollenring 8 kann durch einen radial in ihn eingreifenden Bolzen 11 im Pumpengehäuse 1 verdreht werden. Der Bolzen 11 greift mit seinem dem Rollenring 8 gegenüberliegenden Ende in einen quer zur Längsachse 12 der Kraftstoffeinspritzpumpe beweglichen, vom Pumpeninnenraumdruck gegen die Kraft einer Feder 13 betätigbaren Kolben 14 ein.

Der Pumpenkolben 2 wird durch die Hubscheibe 6 gedreht und führt zugleich, durch die Rollen 9 und die Hubscheibe 6 bewirkt, eine Bewegung entlang der Längsachse 12 aus. Der Pumpenkolben 2 weist eine Längsbohrung 15, eine in die Längsbohrung 15 mündende Querbohrung 16 und eine quer durch die Bohrung 15 gehende Rückströmbohrung 17 auf. Die Längsbewegung des Pumpenkolbens 2 dient zur Hochdruckförderung einer bestimmten Kraftstoffmenge und durch die Drehbewegung des Pumpenkolbens 2 werden über die Längsbohrung 15 und die Querbohrung 16 den einzelnen Motorzylindern zugeordnete Förderkanäle 20 im Pumpengehäuse angesteuert. Die Rückströmbohrung 17 wird von einem als Mengenverstellorgan dienenden Ringschieber 21 überdeckt, bis die erforderliche Kraftstoffmenge vom Pumpenkolben 2 gefördert ist. Dann taucht die Rückströmbohrung 17 aus dem Ringschieber 21 aus und die vom Pumpenkolben 2 bis zum Erreichen seines oberen Totpunkts noch geförderte Kraftstoffmenge strömt über die Rückströmbohrung 17 in den Pumpeninnenraum 5 zurück. Der Ringschieber 21 ist auf dem Pumpenkolben 2 in Längsrichtung verschiebbar, so daß durch die Stellung des Ringschiebers 21 die Kraftstoffeinspritzmenge gesteuert werden kann. Der Ringschieber 21 kann durch eine Verstellwelle 22, die über einen exzentrisch an dieser angeformten Mitnehmer 23 in einen quer zur Längsachse 12 verlaufende Nut 24 in der äußeren Mantelfläche des Ringschiebers 21 eingreift, in Längsrichtung verschoben werden. Die Verstellwelle 22 wird durch ein vom Kraftstoff im Pumpeninneraum 5 umspültes Drehmagnetstellwerk 25 betätigt. Zur Regelung der Kraftstoffeinspritzmenge ist die Information über die momentane Position des Ringschiebers 21 erforderlich. Zur Erfassung der Position des Ringschiebers 21 wird ein Weggeber verwendet, der nach dem Prinzip eines berührungslos messenden Meßverfahrens arbeitet und aus einem mit dem Ringschieber 21 verbundenen beweglichen mechanischen Teil und einem auf der Außenseite des Pumpengehäuses angebrachten ortsfesten elektrischen Teil besteht.

Bei einem ersten Ausführungsbeispiel des Weggebers, in Figur 1 dargestellt, ist der bewegliche Teil 128 über ein Steilgewinde 130 mit der Verstellwelle 122 verbunden und verdrehsicher im Pumpengehäuse 1 angeordnet. Der bewegliche Teil 128 weist auf der der Stellwelle 122 abgewandten Seite einen Zapfen 131 auf, der in einen topfförmigen Abschnitt 132 des Pumpengehäuses 1 taucht, auf dem der ortsfeste Teil 129 des Weggebers angeordnet ist. Die Drehbewegung der Verstellwelle 122 wird über das Steilgewinde 130 in eine Längsbewegung des beweglichen Teils 128 des Weggebers umgewandelt.

Bei einem zweiten Ausfürungsbeispiel des Weggebers, in Figur 2 dargestellt, ist der bewegliche Teil 228 über einen exzentrisch an der Verstellwelle 222 angeformten Mitnehmer 230 mit der Verstellwelle 222 verbunden. Der bewegliche Teil 228 steht einseitig und senkrecht von der Verstellwelle 222 ab und ragt mit seinem zapfenartigen Ende 231 in einen topfförmigen Abschnitt 232 des Pumpengehäuses 1, auf dem der ortsfeste Teil 229 des Weggebers angeordnet ist und wird in dem topfförmigen Abschnitt 232 bei Drehung der Verstellwelle 222 axial verschoben.

Bei einem dritten Ausführungsbeispiel des Weggebers, in Figur 3 dargestellt, ist der bewegliche Teil 328 als ein Hohlzylinder ausgeführt, der verdrehfest auf die Verstellwelle 322 aufgesetzt ist. Der Hohlzylinder 328 weist zwei sowohl an seinem Umfang als auch entlang seiner Längsachse zueinander versetzt angeordnete fensterartige Aussparungen 330 auf. Der Hohlzylinder 328 ragt in einen topfförmigen Abschnitt 332 des Pumpengehäuses 1, wobei zwischen Hohlzylinder 328 und topfförmigem Abschnitt 332 eine Hülse 331 angeordnet ist, die starr mit dem Pumpengehäuse 1 verbunden ist und zwei auf die Aussparungen 330 des Hohlzylinders 328 abgestimmte Öffnungen 333 aufweist. Die Öffnungen 333 sind auf gleicher Höhe der Längsachse des Hohlzylinders 328 angeordnet wie die Aussparungen 330 und in Umfangsrichtung beispielsweise so angebracht, daß die eine Aussparung 330 durch die eine Öffnung 333 bei Verdrehung der Verstellwelle 322 zunehmend geöffnet wird, während die andere Aussparung 330 durch die Hülse 331 zunehmend geschlossen wird. Auf der Außenseite der topfförmigen Abschnitte 332 ist der ortsfeste Teil 329 des Weggebers angebracht.

Bei einem vierten Ausführungsbeispiel des Weggebers, in Figur 4 dargestellt, ist der bewegliche Teil 528 als ein zapfenartiges Ende 531 eines als Spritzverstellorgan dienenden Spritzverstellerkolbens 514 ausgeführt, das in einen topfförmigen Abschnitt 532 des Pumpengehäuses 1 ragt, auf dem der ortsfeste Teil 529 des Weggebers angeordnet ist.

Als Meßprinzip kann beispielsweise das Induktions- oder Wirbelstromprinzip verwendet werden, wobei der ortsfeste Teil des Weggebers mindestens eine Spule ist, der bewegliche Teil aus elektrisch leitendem Material besteht und das Pumpengehäuse im Bereich der Spule aus elektrisch nichtleitendem Material, wie Kunststoff oder Keramik besteht. Beim Induktionsprinzip kann auch ein nichtferromagnetisches Metall als Spulenkörper eingesetzt werden.

## Patentansprüche

1. Kraftstoffeinspritzpumpe für Brennkraftmaschinen mit einem von einem Pumpengehäuse (1) umschlossenen, kraftstoffgefüllten Pumpeninnenraum (5), in dem ein Mengenverstellorgan (21) zur Steuerung der von einem Pumpenkolben (2) unter Hochdruck geförderten Kraftstoffeinspritzmenge angeordnet ist, wobei das Mengenverstellorgan (21) durch ein Stellorgan (122;222;322) verstellbar ist, das am Mengenverstellorgan (21) angreift, und mit einem dem Mengenverstellorgan (21) zugeordneten Weggeber, der nach dem Prinzip eines berührungslos messenden Meßverfahrens arbeitet und einen zusammen mit dem Mengenverstellorgan (21) beweglichen mechanischen Teil (128;228;328) und einen ortsfesten elektrischen Teil (129;229;329) aufweist, dadurch gekennzeichnet, daß der bewegliche Teil (128;228; 328) des Weggebers einen zapfenartigen Abschnitt (131;231;328) aufweist, der in einen topfförmigen, in die Wand des Pumpengehäuses (1) eingesetzten Abschnitt (132;232;331) ragt, auf dem auf der Außenseite des Pumpengehäuses (1) diesen umgebend der ortsfeste Teil (129;229;329) des Weggebers angeordnet ist.

2. Kraftstoffeinspritzpumpe nach Anspruch 1, dadurch gekennzeichnet, daß der bewegliche Teil (128) mit dem Stellorgan (122) über ein Gewinde (130) verbunden ist, wobei der bewegliche Teil (128) verdrehsicher im Pumpengehäuse (1) angeordnet ist.

3. Kraftstoffeinspritzpumpe nach Anspruch 1, dadurch gekennzeichnet, daß der bewegliche Teil (228) über einen exzentrisch am Stellorgan (222) angebrachten Mitnehmer (230) mit dem Stellorgan (222) verbunden ist.

4. Kraftstoffeinspritzpumpe nach Anspruch 1, dadurch gekennzeichnet, daß der zapfenartige Abschnitt (328) des beweglichen Teils als ein Hohlzylinder ausgeführt ist, der mit dem Stellorgan (322) verdrehfest verbunden ist und fensterartige Aussparungen (330) aufweist, die sowohl am Umfang als auch entlang der Längsachse des Hohlzylinders (328) zueinander versetzt angeordnet sind, wobei eine im Pumpengehäuse (1) angeordnete Hülse (331) den Hohlzylinder (328) umschließt und auf die Aussparungen (330) des Hohlzylinders (328) abgestimmte Öffnungen (333) aufweist und der Hohlzylinder (328) und die Hülse (331) in den topfförmigen Abschnitt (332) des Pumpengehäuses (1) ragen.

5. Kraftstoffeinspritzpumpe für Brennkraftmaschinen mit einem von einem Pumpengehäuse (1) umschlossenen, kraftstoffgefüllten Pumpeninnenraum (5) und mindestens einem im Pumpengehäuse (1) angeordneten Stellelement (514), dem ein Weggeber zugeordnet ist, der einen mit dem Stellelement (514) bewegten mechanischen Teil (528) und einen ortsfesten elektrischen Teil (529) aufweist und nach dem Prinzip eines berührungslos messenden Meßverfahrens arbeitet, dadurch gekennzeichnet, daß das Stellelement (514) ein Spritzverstellorgan zur Steuerung des Einspritzzeitpunkts ist, daß das Spritzverstellorgan (514) einen zapfenartigen Abschnitt (528) aufweist, der als bewegcher Teil des Weggebers dient und der in einen topfförmigen beschnitt (532) des Pumpengehäuses (1) ragt, auf dem auf der Außenseite des Pumpengehäuses (1) diesen umgebend der ortsfeste Teil (529) des Weggebers angeordnet ist.

6. Kraftstoffeinspritzpumpe nach einem der vorstehenden Ansprüche, dadurch gekennzeichnet, daß der Weggeber nach dem Induktions- oder Wirbelstromprinzip arbeitet und der ortsfeste Teil (128;228;328;528) des Weggebers mindestens eine Spule ist.

## Claims

1. Fuel injection pump for internal combustion engines having, enclosed by a pump housing (1), a fuel-filled pump internal space (5), in which is arranged a quantity adjustment element (21) for controlling the fuel injection quantity delivered at high pressure by a pump piston (2), the quantity adjustment element (21) being adjustable by a setting member (122; 222; 322) which acts on the quantity adjustment element (21), and having a displacement pick-up associated with the quantity adjustment element (21), which pick-up operates on the principle of a contactless measuring method and has a mechanical part (128; 228; 338) which can be moved together with the quantity adjustment element (21) and a stationary electrical part (129; 229; 329), characterised in that the movable part (128; 228; 328) of the displacement pick-up has a peg-type section (131; 231; 328) which protrudes into a cup-shaped section (132; 232; 331) inserted in the wall of the pump housing (1), the stationary part (129; 229; 329) of the displacement pick-up being arranged on and surrounding the cup-shaped section on the outside of the pump casing (1).

2. Fuel injection pump according to Claim 1, characterised in that the movable part (128) is connected to the setting member (122) by means of a thread (130), the movable part (128) being arranged so that it cannot rotate in the pump housing (1).

3. Fuel injection pump according to Claim 1, characterised in that the movable part (228) is connected to the setting member (222) by means of a drive feature (230) mounted eccentrically on the setting member (222).

4. Fuel injection pump according to Claim 1, characterised in that the peg-type section (328) of the movable part is embodied as a hollow cylinder, which is torsionally connected to the setting member (322) and has window-type apertures (330) which are arranged offset relative to one another both on the periphery and along the longitudinal axis of the hollow cylinder (328), a sleeve (331) arranged in the pump housing (1) enclosing the hollow cylinder (328) and having openings (333) matched to the apertures (330) of the hollow cylinder (328) and the hollow cylinder (328) and the sleeve (331) protruding into the cup-shaped section (332) of the pump housing (1).

5. Fuel injection pump for internal combustion engines having, enclosed by a pump housing (1), a fuel-filled pump internal space (5) and, arranged in the pump housing (1), at least one setting element (514) with which is associated a displacement pick-up, which has a mechanical part (528) moved with the setting element (514) and a stationary electrical part (529) and which operates on the principle of a contactless measuring method, characterised in that the setting element (514) is an injection adjustment element for controlling the injection timing, that the injection adjustment element (514) has a peg-type section (528) which acts as the movable part of the displacement pick-up and which protrudes into a cup-shaped section (532) inserted in the wall of the pump housing (1), the stationary part (529) of the displacement pick-up being arranged on and surrounding the cup-shaped section on the outside of the pump casing (1).

6. Fuel injection pump according to one of the preceding claims, characterised in that the displacement pick-up operates on the induction principle or eddy current principle and the stationary part (128; 228; 328; 528) of the displacement pick-up is at least one coil.

## Revendications

1. Pompe à injection de carburant pour moteur à combustion interne, comprenant une chambre intérieure (5) de pompe remplie de carburant, cette chambre étant entourée par un carter de pompe (1), la chambre logeant un organe de dosage (21) pour doser la quantité de carburant à injecter fournie par un piston de pompe (2) sous haute pression, cet organe de dosage (21) étant réglé par un organe de réglage (122, 222, 322) qui agit sur l'organe de dosage (21) et un capteur de course associé à l'organe de dosage (21), travaillant suivant un procédé de mesure sans contact avec une partie mécanique (128, 228, 328) mobile avec l'organe de dosage (21) et une partie électrique (129, 229, 329), fixe, pompe caractérisée en ce que la partie mobile (128, 228, 328) du capteur de déplacement comporte un segment (131, 231, 328) en forme de téton, qui pénètre dans une partie (132, 232, 331) en forme de pot de la paroi du carter de pompe (1), partie sur laquelle se trouve la partie fixe (129, 229, 329) du capteur de déplacement, entourant le carter (1) de la pompe, sur sa face extérieure.

2. Pompe à injection de carburant selon la revendication 1, caractérisée en ce que la partie mobile (128) est relié à l'organe de réglage (122) par l'intermédiaire d'un filetage (130), la partie mobile (128) étant bloquée en rotation dans le carter de pompe (1).

3. Pompe à injection de carburant selon la revendication 1, caractérisée en ce que la partie mobile (228) est reliée par excentrique à l'organe de réglage (22) par l'intermédiaire d'un organe d'entraînement (230) porté par cet organe de réglage (222).

4. Pompe à injection de carburant selon la revendication 1, caractérisé en ce que le segment en forme de téton (328) de la partie mobile est un cylindre creux solidaire en rotation de l'organe de réglage (322) et ayant des découpes (330) en forme de fenêtre, décalés les unes par rapport aux autres, à la fois dans la direction périphérique et dans la direction de l'axe longitudinal du cylindre creux (328), un manchon (331) logé dans le carter de pompe (1) entourant le cylindre creux (328) et ayant des ouvertures (333) correspondant aux découpes (330) du cylindre creux (328), le cylindre creux (328) et le manchon (331) pénétrant dans la partie en forme de pot (332) du carter de pompe (1).

5. Pompe à injection de carburant pour moteur à combustion interne comportant une chambre intérieure (5) de pompe remplie de carburant, entourée par le carter de pompe (1) et au moins un organe de réglage (514) logé dans le carter de pompe (1), auquel est associé un capteur de déplacement ayant une partie mécanique (528) mobile avec l'élément de réglage (514) et une partie électrique (529), fixe, travaillant selon le procédé de mesure sans contact, caractérisée en ce que l'organe de réglage (514) est un organe de réglage d'injection pour commander l'instant de l'injection, cet organe de réglage d'injection (514) ayant un segment (528) en forme de téton servant de pièce mobile du capteur de déplacement et qui pénètre dans un partie (532) en forme de pot du carter de pompe (1), la face extérieure du carter de pompe (1) recevant la partie fixe (529) du capteur de déplacement entourant le carter.

6. Pompe à injection de carburant selon l'une des revendications précédentes, caractérisée en ce que le capteur de déplacement fonctionne suivant le principe de l'induction ou des courants de Foucault et la partie fixe (128, 228, 328, 528) du capteur de déplacement est constituée par au moins une bobine.
